# FASCICULE DE BREVET EUROPEEN

(11) **EP 3 302 718 B1**
(45) Date de publication et mention de la délivrance du brevet: **27.07.2022**
(21) Numéro de dépôt: 16731224.8
(22) Date de dépôt: 24.05.2016
(51) Int. Cl.: A62B 33/00

(54) **DISPOSITIF DE GONFLAGE DE MULTIPLES ENVELOPPES**
VORRICHTUNG ZUM AUFPUMPEN MEHRERER HÜLLEN
DEVICE FOR INFLATING MULTIPLE ENVELOPES

(30) Priorité: 27.05.2015 FR 1554746
(43) Date de publication de la demande: 11.04.2018
(73) Titulaire: Nic Impex, 74940 Annecy-le-Vieux (FR)
(72) Inventeur: NAVEZ, Nicolas, 74370 Les Ollières (FR); SCHMETZ, Jean-Michel, 4701 Kettenis (BE); GIRAUDON, Patrick, 74290 Veyrier du Lac (FR)
(74) Mandataire: Cabinet Laurent & Charras
(86) Numéro de dépôt international: PCT/FR2016/051218
(87) Numéro de publication internationale: WO 2016/189242

(56) Documents cités:
- EP-A2- 1 069 041
- US-A1- 2012 060 267
- US-B1- 6 220 909
- US-B2- 8 777 684

## Description

La présente invention concerne un dispositif portable de sécurité apte au gonflage de multiples enveloppes lors d'un déclenchement d'une avalanche.

Un dispositif de sécurité est basé sur le gonflage d'une enveloppe de type airbag, permettant de réduire ou d'empêcher l'ensevelissement d'un usager lorsqu'il est emporté par une avalanche.

Des dispositifs conventionnels permettent le gonflage d'une enveloppe par l'aspiration d'air environnant, provoquée par une alimentation en gaz comprimé, accélérée par effet venturi, tels que décrits par les documents US 6,220,909, US 2013/0283510 et EP 2 548 619.

De nouveaux dispositifs ont été développés ces dernières années, permettant un gonflage d'une enveloppe uniquement par de l'air environnant, insufflé par une turbine alimentée électriquement, tels que divulgués par les documents US 2012/0060267 et US 8,777,684.

L'inconvénient majeur d'un dispositif à une enveloppe indépendante est qu'il est inutilisable lors d'un dysfonctionnement du déploiement de l'enveloppe, d'un éclatement, d'une déchirure ou d'un perçage de cette dernière.

Le document US 6,220,909 divulgue un système de sécurité à deux enveloppes indépendantes, gonflées par une bouteille de gaz comprimé. Chacune des enveloppes est associée à une chambre d'admission, un système venturi et un cône d'accélération.

Ce dispositif à plusieurs enveloppes a l'avantage d'avoir des systèmes de gonflage indépendants, mais est par conséquent volumineux, lourd et encombrant à transporter.

Le document US 2012/0060267 décrit un système de gonflage par une turbine, alimentée par une double entrée, débouchant dans deux enveloppes gonflables. Ces deux enveloppes gonflables ne sont pas indépendantes et ne permettent pas de fonctionner lors d'une éventuelle dégradation.

La présente invention propose ainsi un dispositif portable de sécurité apte au gonflage de multiples enveloppes permettant de pallier aux inconvénients précités.

Ainsi, le dispositif portable de sécurité apte au gonflage de multiples enveloppes, selon l'invention comprend au moins une entrée d'air environnant, au moins un moyen de gonflage, au moins une zone d'air ou de gaz enrichi, au moins un clapet anti-retour, au moins un cône d'accélération connecté à au moins une enveloppe gonflable, tandis qu'il comprend au moins une paroi séparatrice qui parcourt le dispositif de l'au moins un clapet anti-retour à au moins l'extrémité d'au moins un cône d'accélération, qui compartimente au moins l'extrémité d'au moins un cône d'accélération débouchant dans au moins deux enveloppes gonflables sensiblement hermétiquement indépendantes.

Selon une alternative, le dispositif comprend au moins une entrée de gaz comprimé, au moins une chambre d'admission connectant au moins une entrée d'air environnant, au moins un cône d'accélération et au moins une chambre intermédiaire à effet venturi. La chambre d'admission correspond à une zone de gaz enrichi, tandis que la/lesdite(s) chambre(s) intermédiaire(s) est/sont localisée(s) entre au moins une entrée de gaz comprimé et au moins une chambre d'admission.

Selon une autre alternative, au moins une entrée d'air environnant, agencée en amont, est reliée à une turbine, alimentée par une source électrique, tandis qu'une zone localisée en aval de la turbine correspond à une zone d'air enrichi.

Selon un mode de réalisation, la paroi séparatrice compartimente au moins une zone d'air ou de gaz enrichi à au moins l'extrémité d'au moins un cône d'accélération débouchant dans au moins deux enveloppes gonflables.

Selon un autre mode de réalisation, la paroi séparatrice compartimente au moins l'entrée d'air environnant à au moins l'extrémité d'au moins un cône d'accélération débouchant dans au moins deux enveloppes gonflables.

La paroi séparatrice compartimente au moins une partie d'au moins un cône d'accélération, d'au moins un clapet anti-retour à au moins l'extrémité d'au moins un cône d'accélération débouchant dans au moins deux enveloppes gonflables.

Selon une caractéristique, au moins une paroi séparatrice forme avec la paroi intérieure d'au moins un cône d'accélération, des conduits fermés à l'une de leurs extrémités par au moins un clapet anti-retour et à leurs autres extrémités, connectés chacun à une enveloppe gonflable.

Selon un mode de réalisation, au moins un clapet anti-retour est localisé au niveau de l'entrée d'air environnant.

Selon un autre mode de réalisation, au moins un clapet anti-retour est localisé au niveau de l'extrémité d'au moins un cône d'accélération débouchant dans au moins deux enveloppes gonflables.

Selon un autre mode de réalisation, le dispositif comprend au moins deux parois séparatrices permettant le gonflage d'au moins trois enveloppes gonflables.

Selon un mode d'exécution, au moins un cône d'accélération a une extrémité qui comprend de multiples ouvertures aptes à coopérer avec de multiples enveloppes gonflables.

D'autres caractéristiques et avantages de l'invention se dégageront de la description qui va suivre en regard des dessins annexés qui ne sont donnés qu'à titre d'exemples non limitatifs.
La figure 1 est une vue schématique générale, selon un mode de réalisation de l'invention.
La figure 2 est une vue en coupe du dispositif portable de sécurité, selon un mode de réalisation de l'invention.
La figure 3 est une vue en coupe du dispositif portable de sécurité, selon un autre mode de réalisation de l'invention.
La figure 4 est une vue en coupe du dispositif portable de sécurité, selon un autre mode d'exécution de l'invention.
La figure 5 est une vue en coupe du dispositif portable de sécurité, selon un mode d'exécution de l'invention.
La figure 6 représente des vues en coupe selon (X-X') de différents modes de réalisation de l'invention.
La figure 7 représente une vue en coupe du dispositif portable de sécurité, selon un autre mode de réalisation de l'invention.

Ainsi, selon une alternative, le dispositif (100) de la présente invention comprend, de manière générale, au moins une enveloppe gonflable (4), préférentiellement au moins deux enveloppes gonflables (4), connectée(s) à au moins un cône d'accélération (3), au moins une source d'énergie telle qu'une bouteille de gaz comprimé (12), en tant que moyen de gonflage, un mécanisme d'activation par l'utilisateur tel qu'une poignée (15), au moins un mécanisme de libération de la source d'énergie tel qu'un percuteur (14), au moins un mécanisme de gonflage tel qu'un mécanisme venturi combiné à une chambre d'admission d'air (6), correspondant à une zone de gaz enrichi, au moins un clapet anti-retour (2) et un système de portage tel qu'un sac à dos ou une veste.

Selon une autre alternative, le dispositif (100) de la présente invention comprend, de manière générale, au moins un cône d'accélération (3) reliant au moins une enveloppe gonflable (4), préférentiellement au moins deux enveloppes gonflables (4), à au moins un mécanisme de gonflage tel qu'un système électrique faisant fonctionner une turbine (11), en tant que moyen de gonflage, la sortie de la turbine (11) correspondant à une zone d'air enrichi au moins une source d'énergie telle qu'une batterie (13), un mécanisme d'activation par l'utilisateur tel qu'une poignée (15), au moins un mécanisme de libération de la source d'énergie tel qu'une carte électronique connectée à un moteur d'une turbine (11), au moins un clapet anti-retour (2) et un système de portage tel qu'un sac à dos ou une veste.

Selon un mode de réalisation, au moins une paroi séparatrice (8) parcourt le dispositif (100) d'au moins l'entrée d'air environnant (1) à au moins l'extrémité d'un cône d'accélération (3) débouchant dans au moins deux enveloppes gonflables (4).

Selon un autre mode de réalisation, au moins une paroi séparatrice (8) parcourt le dispositif (100) d'au moins une zone de gaz enrichi à au moins l'extrémité d'un cône d'accélération (3) débouchant dans au moins deux enveloppes gonflables (4).

Selon un autre mode de réalisation, au moins une paroi séparatrice (8) parcourt le dispositif (100) d'au moins un clapet anti-retour (2) à au moins l'extrémité d'un cône d'accélération (3) débouchant dans au moins deux enveloppes gonflables (4),

Notons qu'au moins une paroi séparatrice (8) permet le gonflage d'au moins deux enveloppes gonflables (4) indépendantes.

Précisons qu'au moins une paroi séparatrice (8) est sensiblement hermétique et avantageusement cloisonne, d'une extrémité à l'autre, transversalement, le dispositif (100).

Au moins une paroi séparatrice (8) permet ainsi le cloisonnement de chacune des enveloppes gonflables (4), rendant ces dernières sensiblement hermétiques et indépendantes, les unes par rapport aux autres.

Au moins une paroi séparatrice (8) forme avec la paroi intérieure du dispositif (100), et plus particulièrement du cône d'accélération (3), des conduits (9) indépendants. Ces conduits (9) sont avantageusement fermés par au moins un clapet anti-retour (2).

Il est entendu que le dispositif (100), plus précisément il est entendu que chacun des conduits (9) est considéré comme sensiblement hermétique, à savoir que la pression d'air injectée est suffisamment importante et que le dispositif (100) et les conduits (9) sont suffisamment hermétiques de façons à ce que les enveloppes gonflables (4) restent suffisamment gonflées, au moins le temps de l'écoulement de l'avalanche et le temps où l'usager risque d'être emporté par cette dernière.

Il est également entendu qu'un conduit (9) connecté à au moins une enveloppe gonflable (4) sont considérés comme sensiblement hermétiques donc également considérés comme indépendants.

Au moins une paroi séparatrice (8) parcourt le dispositif (100), à savoir, selon les modes de réalisation décrits dans la suite de la description, d'au moins une chambre d'admission d'air (6) formant ainsi une pluralité de chambres d'admission (6), et d'au moins un cône d'accélération (3) formant ainsi une pluralité de cônes d'accélération (3).

Il est entendu que dans la suite de la description, il est fait référence à une chambre d'admission (6) pour une pluralité de chambres d'admission (6) attenantes et à un cône d'accélération (3) pour une pluralité de cônes d'accélération (3) au moins attenants en partie ou en totalité.

Il est également entendu qu'il est fait référence à un cône d'accélération (3) pour une pièce de raccord entre deux éléments à savoir une turbine et au moins une enveloppe gonflable (4) ou une chambre d'admission et au moins une enveloppe gonflable (4).

Un cône d'accélération (3) est selon certains modes de réalisation constitué d'une paroi cylindrique ou d'une paroi conique ou prismatique.

Le cône d'accélération (3) connecte l'entrée d'air environnant (1) à au moins deux enveloppes gonflables (4) via préférentiellement au moins une chambre d'admission (6). Une chambre d'admission (6) est la zone de mélange d'air environnant et de gaz comprimé, à savoir la zone où un flue de gaz enrichi est crée. Au moins une chambre d'admission (6) relie avantageusement au moins une entrée d'air environnant (1) à au moins une entrée d'un cône d'accélération (3). Au moins une chambre d'admission (6) est soit intégrée à au moins un cône d'accélération (3), soit représente une partie indépendante du dispositif (100).

Selon des modes d'exécution, chaque conduit (9) comprend sa propre chambre d'admission (6).

Selon un autre mode d'exécution préféré, la paroi (8) permet le gonflage d'au moins deux enveloppes (4) indépendantes à l'aide d'une unique chambre intermédiaire (7) à effet venturi et d'une unique bouteille de gaz comprimé (12).

La chambre intermédiaire (7) à effet venturi, est localisée entre au moins une entrée de gaz comprimé (5) et au moins une chambre d'admission (6).

La chambre intermédiaire (7), est représentée avantageusement par tout moyen permettant un rétrécissement de section d'au moins une entrée de gaz comprimé (5), permettant l'accélération du fluide dans chacun des conduits (9). Le flux de gaz comprimé est accéléré par ce rétrécissement de section et provoque une dépression au niveau de la chambre d'admission qui aspire l'air environnant,

Ainsi selon un mode de réalisation, tel qu'illustré à la figure 2, le dispositif (100) portable de sécurité apte au gonflage de multiples enveloppes se présente, sous la forme d'un cône d'accélération (3) connecté à une bouteille de gaz comprimé (12), à une entrée d'air environnant (1) et à deux enveloppes gonflables (4). Le dispositif comprend en outre, une chambre d'admission (6) connectant l'entrée d'air environnant (1) et le cône d'accélération (3). Précisons qu'une chambre intermédiaire à effet venturi (7) est localisée entre une entrée de gaz comprimé (5) et une chambre d'admission (6). La bouteille de gaz comprimé (12) est connectée à un percuteur (14), lui-même relié à une poignée (15) d'activation. Une paroi séparatrice (8) parcourt le dispositif (100) de l'entrée d'air environnant (1), fermée par deux clapets anti-retours (2), à l'entrée des deux enveloppes gonflables (4).

La figure 2 illustre également que la chambre intermédiaire (7) est représentée par un conduit annulaire en périphérie d'au moins une chambre d'admission (6), dans laquelle débouchent des canaux dans la paroi latérale de la chambre d'admission (6).

Selon un autre mode de réalisation, le dispositif (100) comprend une pluralité d'entrée de gaz comprimé (5) connectée à au moins une bouteille de gaz comprimé (12).

Selon un mode d'exécution particulier, illustré à la figure 3, la chambre intermédiaire (7) est représentée par une buse d'éjection de gaz comprimé débouchant dans un conduit (9) du cône d'accélération (3).

Selon ce dernier mode d'exécution, une buse d'éjection est nécessaire par conduit (9) et par conséquent par enveloppe gonflable (4) sensiblement hermétiquement indépendante.

Le gaz comprimé est avantageusement tout gaz communément compressé dans une bouteille, tel que du dioxyde de carbone, de l'azote, de l'argon ou de l'air.

Selon un autre mode de réalisation, illustré à la figure 4, l'entrée d'air environnant (1) est connectée à une turbine (11). La turbine (11) est électriquement alimentée par une batterie (13), via une carte de gestion électronique et un moteur électrique (non représenté). Le dispositif (100) comprend à une de ses extrémités une turbine (11) connectée à un cône d'accélération (3), relié à deux enveloppes gonflables (4). Une paroi séparatrice (8) parcourt le dispositif (100) de l'entrée d'air environnant (1), à savoir de la sortie de la turbine (11), à l'entrée des deux enveloppes gonflables (4). Les conduits (9) sont fermés par au moins un clapet anti-retour localisé entre l'entrée d'air environnant (1) de la turbine (11) et l'entrée des deux enveloppes gonflables (4).

Il est entendu que selon le mode de réalisation précédent, l'entrée d'air environnant (1), la sortie de la turbine (11) et l'entrée du cône d'accélération (3) sont soit confondues soit attenantes.

Le dispositif (100) est selon des modes d'exécution, constitué d'une succession de pièces qui s'emboîtent les unes dans les autres.

La paroi séparatrice (8) est selon les précédents modes d'exécution soit en une seule partie et vient ainsi avantageusement coulisser de manière adaptée dans la succession de pièces, soit est constituée de plusieurs parties qui viennent s'adapter entre elles sensiblement hermétiquement.

Selon un mode d'exécution, les parties constitutives de la paroi (8) sont intégrées aux pièces emboîtables.

Selon des modes d'exécution, illustrés à la figure 6, le dispositif (100) comprend au moins deux parois (8), préférentiellement convergentes, aptes au gonflage d'au moins deux enveloppes (4), préférentiellement au moins trois enveloppes (4), plus préférentiellement au moins quatre enveloppes (4).

Selon des modes d'exécution, l'extrémité du cône d'accélération (3) débouchant dans au moins deux enveloppes gonflables (4) est selon un mode de réalisation, tel qu'illustré à la figure 7, divisée en autant de sorties que d'enveloppes (4) à gonfler. Selon ce mode de réalisation, chaque enveloppe (4) épouse une sortie du cône d'accélération (3).

La figure 7 illustre également un unique clapet anti-retour (2) fermant simultanément deux conduits (9).

Selon les précédents modes d'exécution, chaque sortie du cône d'accélération (3) joue avantageusement le rôle d'un cône d'accélération (3).

Il est entendu que selon les modes d'exécution précédents, au moins une paroi séparatrice (8) parcourt le dispositif (100) d'au moins un clapet anti-retour (2) à au moins l'extrémité du cône d'accélération (3) dont la sortie est divisée en autant de sorties que d'enveloppes (4) à gonfler.

Il est également entendu que selon les modes d'exécution précédents, le dispositif (100) comprend autant de conduits (9) que d'enveloppes (4) à gonfler.

Selon un autre mode d'exécution, le cône d'accélération (3) comprend une unique sortie et c'est au moins une paroi séparatrice (8) qui délimite les entrées de chaque enveloppe (4). Chaque enveloppe gonflable (4) est fixée de manière appropriée à la sortie du cône (3) et à au moins une paroi séparatrice (8).

Selon un mode d'exécution, les enveloppes gonflables (4) sont séparées et avantageusement localisées de part et d'autre de l'usager.

Selon un autre mode d'exécution, les enveloppes gonflables (4) sont représentées par des enveloppes délimitées par une poche de grand volume comprenant au moins une membrane de cloisonnement (10). Cette membrane de cloisonnement (10) a une surface plus grande que celle de la section de la poche de grand volume, à l'endroit où elle est fixée.

Selon le mode d'exécution précédent, dans le cadre d'un différentiel de pression entre les enveloppes gonflables (4), la membrane de cloisonnement (10) se courbe et équilibre le taux de remplissage de chaque enveloppe.

Un différentiel de pression est généralement engendré lors de la présence de force d'opposition, notamment d'un coté, lors du processus de gonflage des enveloppes (4).

Selon un mode d'exécution, les enveloppes gonflables (4) sont assemblées entre elles, et les parois les délimitant ont avantageusement la capacité de se mouvoir ou de se courber, afin lors d'un déséquilibre de pression, d'équilibrer le taux de remplissage de chaque enveloppe.

Les enveloppes gonflables (4) sont avantageusement de toutes formes.

Les enveloppes gonflables (4) étant indépendantes, un éclatement intempestif d'une enveloppe n'a avantageusement pas d'influence majeure sur la stabilité de la seconde moitié non détériorée du dispositif (100) selon l'invention.

Le clapet (2) anti-retour est avantageusement une membrane anti-retour.

Selon un mode de réalisation, la membrane anti-retour est avantageusement sous la forme d'un disque et présente une fente, préférentiellement circulaire, telle une valve cardiaque.

Selon un autre mode de réalisation, le clapet (2) anti-retour est constitué d'une paroi rigide.

Selon une autre variante, le clapet (2) anti-retour est une membrane, fixée avantageusement à un ou deux point(s) de la paroi intérieure du dispositif (100), qui se déforme sous l'action d'une dépression ou d'une surpression.

Selon un mode d'exécution, chaque conduit (9) comprend avantageusement un clapet (2) anti-retour indépendant, au niveau de son extrémité connectée à l'entrée d'air environnant (1).

Selon un autre mode d'exécution, les conduits (9) sont fermés par un unique clapet (2) anti-retour au niveau de leurs extrémités, connectées à l'entrée d'air environnant (1). Ainsi un clapet anti-retour (2) ferme plusieurs conduits (9).

L'entrée d'air environnant (1) communique soit de manière traversante longitudinalement avec le cône d'accélération (3), telle qu'illustrée à la figure 2, soit de manière latérale telle qu'illustrée à la figure 5. Les clapets (9) anti-retour sont placés de manière adaptée à ces différentes orientations.

## Revendications

1. Dispositif (100) portable de sécurité apte au gonflage de multiples enveloppes comprenant :
- au moins une entrée d'air environnant (1),
- au moins un moyen de gonflage,
- au moins une zone d'air ou de gaz enrichi,
- au moins un clapet anti-retour (2),
- au moins un cône d'accélération (3) connecté à au moins une enveloppe gonflable (4),
**caractérisé en ce qu'**il comprend au moins une paroi séparatrice (8) qui parcourt le dispositif (100) de l'au moins un clapet anti-retour (2) à au moins l'extrémité d'au moins un cône d'accélération (3), la paroi séparatrice (8) compartimente au moins ladite extrémité d'au moins un cône d'accélération (3) débouchant dans au moins deux enveloppes gonflables (4) sensiblement hermétiquement indépendantes.

2. Dispositif (100) selon la revendication 1, **caractérisé en ce qu'**il comprend au moins une entrée de gaz comprimé (5), au moins une chambre d'admission (6) connectant au moins une entrée d'air environnant (1), ladite chambre d'admission (6) correspondant à une zone de gaz enrichi, et au moins une chambre intermédiaire (7) à effet venturi, la/lesdite(s) chambre(s) intermédiaire(s) (7) est/sont localisée(s) entre au moins une entrée de gaz comprimé (5) et au moins une chambre d'admission (6).

3. Dispositif (100) selon la revendication 1, **caractérisé en ce qu'**au moins une entrée d'air environnant (1), agencée en amont, est reliée à une turbine (11), alimentée par une source électrique, tandis qu'une zone localisée en aval de la turbine (11) correspond à une zone d'air enrichi.

4. Dispositif (100) selon l'une quelconque des revendications précédentes, **caractérisé en ce que** la paroi séparatrice (8) compartimente au moins une zone d'air ou de gaz enrichi à au moins l'extrémité d'au moins un cône d'accélération (3) débouchant dans au moins deux enveloppes gonflables (4).

5. Dispositif (100) selon l'une quelconque des revendications précédentes, **caractérisé en ce que** la paroi séparatrice (8) compartimente au moins l'entrée d'air environnant (1) à au moins l'extrémité d'au moins un cône d'accélération (3) débouchant dans au moins deux enveloppes gonflables (4).

6. Dispositif (100) selon l'une quelconque des revendications précédentes, **caractérisé en ce qu'**au moins une paroi séparatrice (8) forme avec la paroi intérieure d'au moins un cône d'accélération (3), des conduits (9) fermés à l'une de leurs extrémités par au moins un clapet (2) anti-retour et à leurs autres extrémités connectés chacun à une enveloppe gonflable (4).

7. Dispositif (100) selon l'une quelconque des revendications précédentes, **caractérisé en ce qu'**au moins un clapet (2) anti-retour est localisé au niveau de l'entrée d'air environnant (1).

8. Dispositif (100) selon l'une quelconque des revendications précédentes, **caractérisé en ce qu'**au moins un clapet (2) anti-retour est localisé au niveau de l'extrémité d'au moins un cône d'accélération (3) débouchant dans au moins deux enveloppes gonflables (4).

9. Dispositif (100) selon l'une quelconque des revendications précédentes, **caractérisé en ce qu'**il comprend au moins deux parois séparatrices (8) permettant le gonflage d'au moins trois enveloppes gonflables (4).

10. Dispositif (100) selon l'une quelconque des revendications précédentes, **caractérisé en ce qu'**au moins un cône d'accélération (3) a une extrémité qui comprend de multiples ouvertures aptes à coopérer avec de multiples enveloppes gonflables (4).

## Patentansprüche

1. Tragbare Sicherheitsvorrichtung (100), die zum Aufblasen mehrerer Taschen geeignet ist, umfassend:
- mindestens einen Umgebungslufteinlass (1),
- mindestens ein Aufblasmittel,
- mindestens eine Zone für angereicherte Luft oder angereichertes Gas,
- mindestens ein Rückschlagventil (2),
- mindestens einen Beschleunigungskonus (3), der mit mindestens einer aufblasbaren Tasche (4) verbunden ist,
**dadurch gekennzeichnet, dass** sie mindestens eine Trennwand (8) umfasst, die von dem mindestens einen Rückschlagventil (2) bis zu mindestens dem Ende mindestens eines Beschleunigungskonus (3) durch die Vorrichtung (100) verläuft, wobei die Trennwand (8) mindestens das Ende mindestens eines Beschleunigungskonus (3), das in mindestens zwei im Wesentlichen hermetisch dichte, unabhängige aufblasbare Taschen (4) mündet, unterteilt.

2. Vorrichtung (100) nach Anspruch 1, **dadurch gekennzeichnet, dass** sie mindestens einen Druckgaseinlass (5), mindestens eine Eintrittskammer (6), die mindestens einen Umgebungslufteinlass (1) verbindet, wobei die Eintrittskammer (6) einer Zone für angereichertes Gas entspricht, und mindestens eine Zwischenkammer (7) mit Venturi-Effekt umfasst, wobei sich die Zwischenkammer(n) (7) zwischen mindestens einem Druckgaseinlass (5) und mindestens einer Eintrittskammer (6) befindet bzw. befinden.

3. Vorrichtung (100) nach Anspruch 1, **dadurch gekennzeichnet, dass** mindestens ein stromaufwärts eingerichteter Umgebungslufteinlass (1) mit einer Turbine (11) verbunden ist, die von einer elektrischen Quelle gespeist wird, wobei eine sich stromabwärts der Turbine (11) befindende Zone einer Zone für angereicherte Luft entspricht.

4. Vorrichtung (100) nach einem der vorstehenden Ansprüche, **dadurch gekennzeichnet, dass** die Trennwand (8) mindestens eine Zone für angereicherte Luft oder angereichertes Gas an mindestens dem Ende mindestens eines Beschleunigungskonus (3), das in mindestens zwei aufblasbare Taschen (4) mündet, unterteilt.

5. Vorrichtung (100) nach einem der vorstehenden Ansprüche, **dadurch gekennzeichnet, dass** die Trennwand (8) mindestens den Umgebungslufteinlass (1) an mindestens dem Ende mindestens eines Beschleunigungskonus (3), das in mindestens zwei aufblasbare Taschen (4) mündet, unterteilt.

6. Vorrichtung (100) nach einem der vorstehenden Ansprüche, **dadurch gekennzeichnet, dass** mindestens eine Trennwand (8) zusammen mit der Innenwand mindestens eines Beschleunigungskonus (3) Kanäle (9) bildet, die an einem ihrer Enden durch mindestens ein Rückschlagventil (2) verschlossen, und an ihren anderen Enden jeweils mit einer aufblasbaren Tasche (4) verbunden sind.

7. Vorrichtung (100) nach einem der vorstehenden Ansprüche, **dadurch gekennzeichnet, dass** sich mindestens ein Rückschlagventil (2) im Bereich des Umgebungslufteinlasses (1) befindet.

8. Vorrichtung (100) nach einem der vorstehenden Ansprüche, **dadurch gekennzeichnet, dass** sich mindestens ein Rückschlagventil (2) im Bereich des Endes mindestens eines Beschleunigungskonus (3), das in mindestens zwei aufblasbare Taschen (4) mündet, befindet.

9. Vorrichtung (100) nach einem der vorstehenden Ansprüche, **dadurch gekennzeichnet, dass** sie mindestens zwei Trennwände (8) umfasst, die das Aufblasen von mindestens drei aufblasbaren Taschen (4) ermöglichen.

10. Vorrichtung (100) nach einem der vorstehenden Ansprüche, **dadurch gekennzeichnet, dass** mindestens ein Beschleunigungskonus (3) ein Ende aufweist, das mehrere Öffnungen umfasst, die geeignet sind, mit mehreren aufblasbaren Taschen (4) zusammenzuwirken.

## Claims

1. Portable safety device (100) capable of inflating multiple envelopes comprising:
- at least one surrounding air inlet (1),
- at least one inflation means,
- at least one air or enriched gas area,
- at least one check valve (2),
- at least one acceleration cone (3) connected to at least one inflatable envelope (4),
**characterised in that** it comprises at least one separating wall (8) that travels along the device (100) from the at least one check valve (2) to at least one end of at least one acceleration cone (3), the separating wall (8) compartmentalises at least said end of at least one acceleration cone (3) leading into at least two inflatable envelopes (4) which are substantially hermetically separate.

2. Device (100) according to claim 1, **characterised in that** it comprises at least one compressed gas inlet (5), at least one intake chamber (6) connecting to at least one surrounding air inlet (1), said intake chamber (6) corresponding to an enriched gas area, and at least one intermediate chamber (7) with a venturi effect, said intermediate chamber(s) (7) is/are located between at least one compressed gas inlet (5) and at least one intake chamber (6).

3. Device (100) according to claim 1, **characterised in that** at least one surrounding air inlet (1), arranged upstream, is connected to a turbine (11), powered by an electrical source, while an area located downstream of the turbine (11) corresponds to the enriched air area.

4. Device (100) according to any one of the preceding claims, **characterised in that** the separating wall (8) compartmentalises at least one air or enriched gas area at least at the end of at least one acceleration cone (3) leading into at least two inflatable envelopes (4).

5. Device (100) according to any one of the preceding claims, **characterised in that** the separating wall (8) compartmentalises at least the surrounding air inlet (1) at least at the end of at least one acceleration cone (3) leading into at least two inflatable envelopes (4).

6. Device (100) according to any one of the preceding claims, **characterised in that** at least one separating wall (8) forms with the inner wall of at least one acceleration cone (3), ducts (9) closed at one of their ends by at least one check valve (2), and each connected at their other ends to an inflatable envelope (4).

7. Device (100) according to any one of the preceding claims, **characterised in that** at least one check valve (2) is located at the surrounding air inlet (1).

8. Device (100) according to any one of the preceding claims, **characterised in that** at least one check valve (2) is located at the end of at least one acceleration cone (3) leading into at least two inflatable envelopes (4).

9. Device (100) according to any one of the preceding claims, **characterised in that** it comprises at least two separating walls (8) for inflating at least three inflatable envelopes (4).

10. Device (100) according to any one of the preceding claims, **characterised in that** at least one acceleration cone (3) has an end that comprises multiple openings capable of cooperating with multiple inflatable envelopes (4).
